# FASCICULE DE BREVET EUROPEEN

(11) **EP 1 692 574 B1**
(45) Date de publication et mention de la délivrance du brevet: **08.07.2009**
(21) Numéro de dépôt: 04797259.1
(22) Date de dépôt: 22.11.2004
(51) Int. Cl.: G04B 19/26

(54) **MECANISME INDICATEUR DES PHASES DE LA LUNE POUR UN MOUVEMENT DE MONTRE**
MONDPHASEN-INDIKATORMECHANISMUS FÜR EINEN UHRENANTRIEBSMECHANISMUS
MOON PHASE INDICATOR MECHANISM FOR A WATCH MOVEMENT

(30) Priorité: 03.12.2003 FR 0314215
(43) Date de publication de la demande: 23.08.2006
(73) Titulaire: Zenith International SA, 2400 Le Locle (CH)
(72) Inventeur: CORTHESY, Yves, CH-2300 La Chaux-de-Fonds (CH)
(74) Mandataire: GLN
(86) Numéro de dépôt international: PCT/CH2004/000702
(87) Numéro de publication internationale: WO 2005/054962

(56) Documents cités:
- FR-A- 2 790 564
- US-B1- 6 507 536
- PATENT ABSTRACTS OF JAPAN vol. 0091, no. 56 (P-368), 29 juin 1985 (1985-06-29) -& JP 60 031082 A (CITIZEN TOKEI KK), 16 février 1985 (1985-02-16)
- PATENT ABSTRACTS OF JAPAN vol. 1998, no. 07, 31 mars 1998 (1998-03-31) & JP 02 287187 A (FRANCIS BRECAN; IRA KRIEGER), 27 novembre 1990 (1990-11-27)
- PATENT ABSTRACTS OF JAPAN vol. 012, no. 144 (P-697), 6 mai 1988 (1988-05-06) & JP 62 263491 A (CITIZEN WATCH CO LTD), 16 novembre 1987 (1987-11-16)

## Description

La présente invention se rapporte aux mouvements de pièces d'horlogerie mécaniques ou électromécaniques. Elle concerne, plus particulièrement, un mécanisme indicateur des phases de la lune, destiné à équiper de tels mouvements.

Dans une montre, les phases de la lune sont généralement indiquées par un disque mobile sur lequel figurent deux représentations de la lune, diamétralement opposées. Une ouverture ménagée dans le cadran de la pièce laisse voir une partie du disque de manière à indiquer si la lune croît, est pleine, décroît ou est nouvelle.

Comme pour l'indicateur du quantième et du jour de la semaine, l'indicateur des phases de la lune est actionné d'un pas une fois par jour, mais généralement aux environs de 19 heures afin d'éviter le cumul des fonctions à minuit. Le disque indicateur, entraîné à partir de la roue des heures, comporte 59 dents, ce qui correspond à deux lunaisons (de 29,5 jours). Il effectue un tour complet en 59 jour. Un exemple de ce dispositif est donné dans le document JP 600 31082.

On remarquera que cette construction nécessite un disque indicateur dont le diamètre est environ trois fois supérieur à celui de la lune représentée ou dont la surface est environ huit fois supérieure à celle de la lune. En d'autres termes, le disque indicateur occupe, dans le mouvement, une place très importante par rapport à la fonction qu'il affiche. Ceci pose problème lorsque la montre doit indiquer, en plus, d'autres fonctions telles que le quantième, le jour de la semaine et le temps chronométré.

La présente invention a pour but d'apporter une solution à ce problème d'encombrement en proposant un mécanisme indicateur des phases de la lune très peu exigeant en matière de surface occupée dans le mouvement.

De façon plus précise, pour atteindre ce but, le mécanisme selon l'invention comporte :
- deux, et seulement deux, disques, l'un, inférieur, d'une couleur représentative de la lune, l'autre, supérieur, d'une couleur représentative de l'obscurité, et
- des moyens de commande, entraînés par le mouvement de la pièce, pour imposer cycliquement, lors de chaque lunaison, à l'un, au moins de ces deux disques un déplacement tel que le disque inférieur, initialement complètement découvert, est successivement recouvert progressivement par le disque supérieur, puis recouvert complètement, découvert progressivement et, enfin, découvert complètement à nouveau.

Selon un mode de réalisation avantageux, les moyens de commande sont agencés, d'une part, pour qu'à la fin de la lunaison, les deux disques se retrouvent, par un mouvement rétrograde rapide, dans la position qu'ils occupaient au début du cycle et, d'autre part, pour déplacer les disques en sens inverse de manière sensiblement symétrique.

De façon avantageuse, les moyens de commande comportent :
- deux mobiles rotatifs respectivement solidaires des deux disques et accouplés de manière à tourner en sens inverse l'un de l'autre, et
- un système d'entraînement en rotation de l'un de ces mobiles, lui-même entraîné par le mouvement de la pièce, grâce auquel chaque disque est déplacé, au cours d'une lunaison, d'un angle tel qu'à la fin du cycle, il occupe la position qu'occupait l'autre au début du cycle, avant de regagner rapidement sa position initiale.

De préférence, le système d'entraînement comporte :
- une bascule actionnée par le mouvement de la pièce et agissant sur l'un des mobiles, et
- un ressort agissant sur l'un des mobiles de manière à s'opposer élastiquement à l'action exercée par la bascule.

Dans ce mode de réalisation préféré, la bascule est actionnée par une came en colimaçon entraînée à raison d'un tour par lunaison. Par ailleurs, l'un des mobiles est pourvu d'une fenêtre intérieure circulaire qui lui est concentrique et comporte, sur son bord intérieur, une denture engrenant avec un premier pignon lié à un deuxième pignon, de même axe, qui engrène avec une denture ménagée sur le bord extérieur d'une fenêtre ménagée dans l'autre mobile, concentriquement à lui.

On notera aussi que les deux disques apparaissent derrière un guichet ménagé dans le cadran de la pièce d'horlogerie.

D'autres caractéristiques de l'invention ressortiront de la description qui va suivre, faite en regard du dessin annexé, dans lequel :
- la figure 1 illustre la manière d'afficher, selon l'invention, les phases de la lune au cours d'une lunaison ; et
- les figures 2 à 4 représentent le mécanisme à différents moments de son fonctionnement.

On se référera, tout d'abord, à la figure 1 qui montre ce que laisse apparaître, tout au long d'une lunaison, le guichet 10, en forme de haricot, ménagé dans le cadran d'une montre équipée du mécanisme selon l'invention. Deux disques 11 et 12, l'un jaune (en clair sur le dessin), représentant la lune, l'autre noir (hachuré sur le dessin), disposé au-dessus du disque jaune, vont se déplacer de manière sensiblement symétrique par rapport à l'axe Il du guichet 10, avec un arrière-plan sombre.

La position a correspond au premier jour du cycle, lorsque la lune est pleine. Le disque noir 12 n'empiète pas sur le disque jaune 11. Les deux disques sont tangents l'un à l'autre.

Les positions *b*, *c* et *d* correspondent à la décroissance de la lune. Le disque noir 12 cache progressivement le disque jaune 11, dessinant ainsi le C caractéristique de la lune décroissante.

La position *e* correspond à la nouvelle lune. Le disque noir 12 recouvre totalement le disque jaune 11.

Les positions f, g et h correspondent à la croissance de la lune. Le disque noir 12, qui continue son déplacement dans le même sens, découvre progressivement le disque jaune 11.

Enfin, la position i correspond, de nouveau, à la pleine lune affichée en a. Le disque noir 12 n'empiète plus sur le disque jaune 11. Les deux disques sont, de nouveau tangents mais le disque jaune se trouve à droite alors qu'il était à gauche dans la position a. Il doit donc rapidement regagner cette position pour le début d'une nouvelle lunaison.

On se référera maintenant aux figures 2 à 4 qui montrent la manière dont les deux disques 11 et 12 sont déplacés de façon à réaliser les représentations de la figure 1.

Sur ces figures, on retrouve le guichet en haricot 10 et les disques 11 et 12, respectivement situés à gauche et à droite. On voit alors que le disque inférieur jaune 11 est relié par un bras radial 13 à la périphérie d'un premier mobile semi-circulaire 14 monté libre en rotation sur la platine (non représentée) du mouvement de la montre autour d'un arbre 15 disposé selon l'axe Il du guichet 10.

Le mobile 14 se prolonge, à gauche, par une protubérance 16 soumise à l'action d'une bascule 17 qui est montée pivotante sur la platine autour d'un arbre 18 et dotée d'un doigt 19 coopérant avec une came en colimaçon 20, elle-même montée pivotante sur la platine autour d'un arbre 21 et présentant un bec 20a. Cette came est entraînée dans le sens horaire, à partir de la roue des heures du mouvement (non représentée), à raison d'un tour par lunaison.

Le mobile 14 se prolonge, à droite, par une deuxième protubérance 22 soumise à l'action d'un ressort 23 qui, avec l'aide d'un plot 24, s'oppose élastiquement à l'action exercée, à l'opposé, sur la protubérance 16 par la bascule 17.

Le disque supérieur noir 12 est relié par un bras radial 25 à la périphérie d'un deuxième mobile circulaire 26 couvrant un angle d'environ 120°, qui est monté libre en rotation sur la platine autour de l'arbre 15.

Le premier mobile 14 est pourvu d'une fenêtre intérieure circulaire 27 qui lui est concentrique. Cette fenêtre comporte, sur son bord intérieur, une denture 28 engrenant avec un premier pignon 29 monté libre en rotation entre la platine et un pont (non représenté). Ce pignon est solidaire, au-dessus de lui, d'un deuxième pignon 30, de même axe, qui engrène avec une denture 31 ménagée sur le bord extérieur d'une fenêtre 32 ménagée dans le deuxième mobile 26, concentriquement à lui.

Le dimensionnement et la configuration des différents organes du mécanisme selon l'invention, grâce auxquels les deux disques 11 et 12 se déplacent de manière sensiblement symétrique par rapport à l'axe II, font appel à des techniques de calcul bien connues du constructeur horloger.

Pour mieux décrire la manière dont fonctionne le mécanisme selon l'invention, on se référera successivement aux figures 1*a* et 2, puis aux figures 1*b*, 1*c* et 1*d*, aux figures 1*e* et 3, aux figures 1*f*, 1*g* et 1*h* et, enfin, aux figures 1*i* et 4.

### 1. Figures 1a et 2

Le mécanisme occupe la position correspondant à la pleine lune, premier jour de la lunaison.

Le doigt 19 est alors au plus proche de l'arbre 21 de la came 20. La bascule 17 maintient le premier mobile 14, poussé dans le sens horaire par le ressort 23, dans sa position extrême pour laquelle le disque inférieur jaune 11 est le plus à gauche du guichet 10 du cadran.

De son côté, le deuxième mobile 26, lié au premier par les pignons 29 et 30, occupe sa position extrême pour laquelle le disque supérieur noir 12 est le plus à droite du guichet 10 et n'empiète pas sur le disque inférieur jaune 11. Les deux disques sont alors tangents à l'axe II.

### 2. Figures 1b, 1c et 1d

Le mécanisme occupe les positions correspondant à la décroissance de la lune.

Le doigt 19, qui suit le contour de la came 20 tournant dans le sens horaire, s'éloigne progressivement, chaque jour, de l'arbre 21, faisant ainsi pivoter la bascule 17 dans le même sens. Le premier mobile 14 tourne donc dans le sens anti-horaire, entraînant dans sa rotation le disque inférieur jaune 11 vers la droite.

En même temps, la rotation du premier mobile 14 provoque, par l'intermédiaire de sa denture 28, puis des deux pignons 29 et 30 et, enfin, de la denture 31 du deuxième mobile 26, la rotation de celui-ci dans le sens horaire. Le disque supérieur noir 12 est ainsi entraîné en rotation vers la gauche et cache progressivement le disque inférieur jaune 11.

### 3. Figures 1e et 3

Le mécanisme occupe la position correspondant à la nouvelle lune.

Il arrive un jour, à la moitié du cycle de lunaison, où les deux disques 11 et 12 se croisent, juste au milieu du guichet 10, sur l'axe Il. Le disque jaune 11 est alors complètement caché par le disque noir 12.

### 4. Figures 1f, 1g et 1h

Le mécanisme occupe la position correspondant à la croissance de la lune.

La rotation en sens inverse des mobiles 14 et 26 se poursuivant sous l'effet du doigt 19 qui s'éloigne de plus en plus de l'arbre 21, le disque noir 12 découvre alors progressivement le disque jaune 11.

### 5. Figures 1i et 4

Le mécanisme occupe la position correspondant, de nouveau, à la pleine lune.

A la fin du cycle de lunaison, le doigt 19 est arrivé sur la pointe du bec 20a. Il est au plus loin de l'arbre 21 de la came 20. La bascule 17 maintient alors le premier mobile 14 dans son autre position extrême pour laquelle le disque inférieur jaune 11 est le plus à droite de la fenêtre 10 du cadran.

De manière symétrique, le deuxième mobile 26 occupe sa position extrême pour laquelle le disque supérieur noir 12 est le plus à gauche de la fenêtre 10 et n'empiète plus du tout sur le disque inférieur jaune 11. Les deux disques sont alors, de nouveau, tangents à l'axe II mais dans une position inverse de celle des figures 1a et 2.

Quelques moments après, la pointe du bec 20a échappe au doigt 19 qui, sous l'effet du ressort 23, retombe dans la position qu'il occupait au début de la lunaison, en même temps que, par un mouvement rétrograde instantané, les deux mobiles 14 et 26 pivotent respectivement dans le sens horaire et dans le sens anti-horaire.

Les deux disques 11 et 12 suivent ce mouvement et regagnent ainsi rapidement leur position des figures 1a et 2, avec le disque jaune 11 à gauche et le disque noir 12 à droite, de part et d'autre de l'axe II, pour afficher le début d'une nouvelle lunaison.

Ainsi est proposé un mécanisme indicateur des phases de la lune qui présente le gros avantage, par rapport aux systèmes classiques, d'occuper une surface d'affichage seulement deux fois supérieure à celle de la lune représentée, alors que, dans les systèmes classiques, le disque à deux lunes occupe, comme déjà mentionné, une surface environ huit fois supérieure à celle de la lune.

L'invention a été décrite en référence à un mécanisme indicateur des phases de lune dans l'hémisphère Nord. Pour l'hémisphère Sud, il suffira, tout simplement, d'inverser les positions des deux disques.

## Revendications

1. Mécanisme indicateur des phases de la lune destiné à équiper une pièce d'horlogerie, **caractérisé en ce qu'**il comporte
- deux et seulement deux disques (11, 12), dont l'un (11), inférieur, d'une couleur représentative de la lune et, l'autre (12), supérieur, d'une couleur représentative de l'obscurité, et
- des moyens (14, 17, 20, 23, 26) entraînés par le mouvement de la pièce d'horlogerie pour imposer un déplacement périodique relatif auxdits disques, de période sensiblement égale à une lunaison, de manière
qu'ils se déplacent l'un par rapport à l'autre depuis une position initiale vers une position finale, dans lesquelles ledit disque inférieur est complètement découvert, via une pluralité de positions intermédiaires dont une dans laquelle ledit disque inférieur est complètement recouvert par ledit disque supérieur, et
qu'ils se déplacent pour reprendre ladite position initiale et permettre le déroulement de la période suivante.

2. Mécanise selon la revendication 1, **caractérisé en ce que** lesdits moyens sont agencés pour qu'à la fin de ladite période, les deux disques (11, 12) se retrouvent dans ladite position initiale par un mouvement rétrograde rapide.

3. Mécanisme selon l'une des revendications 1 et 2, **caractérisé en ce que** lesdits moyens sont agencés pour déplacer les deux disques (11, 12) en sens inverse de manière sensiblement symétrique.

4. Mécanisme selon les revendications 2 et 3, **caractérisé en ce que** lesdits moyens comportent :
- deux mobiles rotatifs (14, 26) respectivement solidaires des deux disques (11, 12) et accouplés de manière à tourner en sens inverse l'un de l'autre, et
- un système d'entraînement (17, 20, 23) en rotation de l'un desdits mobiles (14, 26), lui-même entraîné par le mouvement de la pièce d'horlogerie, grâce auquel chaque disque (11, 12) est déplacé, au cours d'une période, d'un angle tel qu'à la fin de ladite période, il occupe la position qu'occupait l'autre au début de cette période, avant de regagner rapidement sa position initiale.

5. Mécanisme selon la revendication 4, **caractérisé en ce que** ledit système comporte :
- une bascule (17) actionnée par le mouvement de la pièce d'horlogerie et agissant sur l'un desdits mobiles (14, 26), et
- un ressort (23) agissant sur l'un des mobiles de manière à s'opposer élastiquement à l'action exercée par ladite bascule (17).

6. Mécanisme selon la revendication 5, **caractérisé en ce que** ledit système comporte une came en colimaçon (20) entraînée à raison d'un tour par période et agissant sur ladite bascule (17).

7. Mécanisme selon l'une des revendications 4 à 5, **caractérisé en ce que** l'un des mobiles (14) est pourvu d'une fenêtre intérieure circulaire (27) qui lui est concentrique et comporte, sur son bord intérieur, une denture (28) engrenant avec un premier pignon (29) lié à un deuxième pignon (30), de même axe, qui engrène avec une denture (31) ménagée sur le bord extérieur d'une fenêtre (32) ménagée dans l'autre mobile (26), concentriquement à lui.

8. Mécanisme selon l'une des revendications 1 à 7, **caractérisé en ce que** les deux disques (11, 12) apparaissent derrière un guichet (10) ménagé dans le cadran de la pièce d'horlogerie.

## Claims

1. Mechanism indicating the phases of the moon intended to equip a timepiece, **characterized in that** it comprises
- two and only two discs (11, 12), a lower one of which (11) has a color representing the moon, and the upper one of which (12) has a color representing darkness, and
- means (14, 17, 20, 23, 26) driven by the movement of the timepiece to impose a periodic movement in relation to said discs, by a period substantially equal to one lunation such that
they move in relation to each other from an initial position toward a final position, in which said lower disc is completely uncovered, via a plurality of intermediate positions including one in which said lower disc is completely covered by said upper disc, and
they move in order to resume said initial position and allow the progress of the following period.

2. Mechanism according to claim 1, **characterized in that** said means are arranged so that at the end of said period, the two discs (11, 12) find themselves in said initial position by a rapid retrograde movement.

3. Mechanism according to one of claims 1 and 2, **characterized in that** said means are arranged to move the two discs (11, 12) backwards substantially symmetrically.

4. Mechanism according to claims 2 and 3, **characterized in that** said means comprise:
- two rotating wheels (14, 26) integral with the two discs (11, 12), respectively, and coupled so as to turn backwards from each other, and
- a system (17, 20, 23) for driving one of said wheels (14, 26) in rotation, itself driven by the movement of the timepiece, thanks to which each disc (11, 12) is moved, during a period, by an angle such that at the end of said period, it occupies the position which the other occupied at the beginning of this period, before rapidly returning to its initial position.

5. Mechanism according to claim 4, **characterized in that** said system comprises:
- a lever (17) actuated by the movement of the timepiece and acting on one of said wheels (14, 26), and
- a spring (23) acting on one of the wheels so as to elastically oppose the action exerted by said lever (17).

6. Mechanism according to claim 5, **characterized in that** said system comprises a spiral cam (20) driven at a rate of one revolution per period and acting on said lever (17).

7. Mechanism according to one of claims 4 to 5, **characterized in that** one of the wheels (14) is provided with a circular inside window (27) concentric thereto and which comprises, on its inner edge, a toothing (28) meshing with a first pinion (29) connected to a second pinion (30), of the same axis, which meshes with a toothing (31) arranged on the outer edge of a window (32) arranged in the other wheel (26), concentrically thereto.

8. Mechanism according to one of claims 1 to 7, **characterized in that** the two discs (11, 12) appear behind an aperture (10) arranged in the dial of the timepiece.

## Patentansprüche

1. Mechanismus zur Anzeige der Mondphasen zur Ausstattung einer Uhr, **dadurch gekennzeichnet, dass** er umfasst
- zwei und nur zwei Scheiben (11, 12), die eine (11) untere in einer den Mond darstellenden Farbe und die andere (12) obere in einer Dunkelheit darstellenden Farbe, und
- Mittel (14, 17, 20, 23, 26), die vom Uhrwerk der Uhr angetrieben werden, um eine relative periodische Verschiebung der Scheiben zu veranlassen in einer Periode, der etwa einer Mondumlaufzeit entspricht, so dass
sie sich zueinander von einer Ausgangsposition aus in Richtung einer Endposition verschieben, in denen die untere Scheibe vollkommen offen liegt, über eine Vielzahl von Zwischenpositionen, darunter eine, in der die untere Scheibe vollständig von der oberen Scheibe bedeckt wird, und
sie sich verschieben, um erneut die Ausgangsposition einzunehmen und den Ablauf der folgenden Periode zu erlauben.

2. Mechanismus nach Anspruch 1, **dadurch gekennzeichnet, dass** die Mittel ausgebildet sind, damit sich die zwei Scheiben (11, 12) am Ende der Periode durch eine schnelle rückläufige Bewegung erneut in der Ausgangsposition treffen.

3. Mechanismus nach einem der Ansprüche 1 und 2, **dadurch gekennzeichnet, dass** die Mittel ausgebildet sind, um die zwei Scheiben (11, 12) in gegenläufiger Richtung etwa symmetrisch zu verschieben.

4. Mechanismus nach den Ansprüchen 2 und 3, **dadurch gekennzeichnet, dass** die Mittel umfassen:
- zwei drehende Organe (14, 28), die jeweils mit den zwei Scheiben (11, 12) verbunden sind und derart gekoppelt, dass sie zueinander gegenläufig drehen, und
- ein rotierendes Antriebssystem (17, 20, 23) eines der Organe (14, 26), das selbst vom Uhrwerk der Uhr angetrieben wird, dank dessen jede Scheibe (11, 12) innerhalb einer Periode in einem Winkel bewegt wird, der derart ist, dass sie am Ende der Periode die Position belegt, die die andere am Anfang dieser Periode belegte, bevor sie schnell in ihre Ausgangsposition zurückgeht.

5. Mechanismus nach Anspruch 4, **dadurch gekennzeichnet, dass** das System umfasst:
- eine Wippe (17), die vom Uhrwerk der Uhr betätigt wird und auf eines der Organe (14, 26) einwirkt, und
- eine Feder (23), die auf eines der Organe einwirkt, indem sie der von der Wippe (17) ausgeübten Aktion elastisch entgegenwirkt.

6. Mechanismus nach Anspruch 5, **dadurch gekennzeichnet, dass** das System eine schneckenförmige Kurvenscheibe (20) umfasst, die eine Umdrehung je Periode angetrieben wird und auf die Wippe (17) wirkt.

7. Mechanismus nach einem der Ansprüche 4 bis 5, **dadurch gekennzeichnet, dass** eines der Organe (14) mit einem kreisrunden Innenfenster (27) ausgestattet ist, das zu ihm konzentrisch ist und auf seinem inneren Rand eine Zahnung (28) umfasst, die in einen ersten Trieb (29) eingreift, der mit einem zweiten Trieb (30) gleicher Achse verbunden ist, der in eine Zahnung (31) eingreift, die auf dem Außenrand eines Fensters (32) eingearbeitet ist, das in das andere Organ (26) konzentrisch zu ihm eingearbeitet ist.

8. Mechanismus nach einem der Ansprüche 1 bis 7, **dadurch gekennzeichnet, dass** die zwei Scheiben (11, 12) hinter einem Fensterchen (10) erscheinen, dass in das Zifferblatt der Uhr eingearbeitet ist.
